# EUROPÄISCHE PATENTSCHRIFT

(11) **EP 0 444 084 B1**
(45) Veröffentlichungstag und Bekanntmachung des Hinweises auf die Patenterteilung: **08.09.1993**
(21) Anmeldenummer: 89912792.2
(22) Anmeldetag: 18.11.1989
(51) Int. Cl.: E06B 7/32

(54) **IN TÜREN UND WÄNDE EINSETZBARE DURCHREICHEVORRICHTUNG**
SERVICE HATCH INSERTIBLE IN DOORS AND WALLS
PASSE-PLAT S'INSERANT DANS DES PORTES ET DES MURS

(30) Priorität: 21.11.1988 DE 8814487 U
(43) Veröffentlichungstag der Anmeldung: 04.09.1991
(73) Patentinhaber: TRAUE, Horst, 52078 Aachen (DE)
(72) Erfinder: TRAUE, Horst, 52078 Aachen (DE)
(74) Vertreter: König, Werner, Dipl.-Ing.
(86) Internationale Anmeldenummer: DE8900724
(87) Internationale Veröffentlichungsnummer: WO9005827

(56) Entgegenhaltungen:
- BE-A- 465 079
- DE-C- 523 542
- DE-U- 8 710 079

## Beschreibung

Die Erfindung betrifft eine Durchreichevorrichtung zum Einsetzen in Türen oder Wände mit einem in eine Öffnung einer Tür oder einer Wand einsetzbaren Rahmenteil und einem damit verbundenen Verschlußteil mit einer Durchreicheöffnung.

Eine derartige Durchreichevorrichtung ist aus DE-U-8 710 079 bekannt.

Es besteht seit langem das Bedürfnis, insbesondere Wohnungstüren mit derartigen Durchreichevorrichtungen zu versehen, die einen ausreichenden Durchblick durch die Türe zulassen und es zudem ermöglichen, Kleinteile, Schriftstücke, Zeitungen, Briefe und dergleichen durch die Tür hindurchzureichen, ohne daß diese geöffnet werden muß. Insbesondere für ältere Leute, Behinderte und Kinder besteht zunehmend ein Gefahrenmoment darin, fremden Dritten die Wohnungstür öffnen zu müssen, um von diesen z. B. die zuvor beschriebenen Gegenstände entgegenzunehmen.

Die vorliegende Erfindung hat sich nun die Aufgabe gestellt, eine Durchreichevorrichtung der eingangs erwähnten Art zu schaffen, die einfach zu handhaben und mit einfachen Mitteln in ein Türblatt oder eine Wand auch nachträglich eingebaut werden kann.

Diese Aufgabe wird erfindungsgemäß bei einer Durchreichevorrichtung der eingangs erwähnten Art dadurch gelöst, daß der Verschlußteil eine schlagfeste transparente Platte, eine Aufnahmenut zur Aufnahme eines Randes dieser Platte und an dem gegenüberliegenden Rand der Platte einen um eine zu den beiden Rändern parallele, im Verschlußteil gelagerte Schwenkachse schwenkbaren Griff hat, der mit Abstand von der Schwenkachse eine parallel dazu verlaufende Tragstange trägt, auf der ein mit dem benachbarten Rand der Platte verbundenes Verbindungselement schwenkbar angeordnet ist.

Der Rahmenteil kann dabei rund ausgebildet sein oder ein eckiges Profil haben. Er ist mit dem Verschlußteil sicher verbindbar. Beide Teile bilden eine zuverlässige Verankerung der Durchreichevorrichtung in der Tür oder in der Wand.

Durch Betätigen des schwenkbaren Griffs kann die transparente Platte aus der Aufnahmenut herausgeführt und zum Aufschwenken freigegeben werden. Es ist dabei möglich, die Aufnahmenut zu ihrem Rand hin zu erweitern und auf diese Weise vor dem Aufschwenken der Platte die Bildung eines Spaltes zwischen dem Verschlußteil und der Platte zu ermöglichen, so daß auf diese Weise eine Sprechverbindung hergestellt werden kann.

Die erfindungsgemäße Durchreichevorrichtung kann ferner so ausgebildet sein, daß die Aufnahmenut im oberen und die Schwenkachse im unteren Bereich des Verschlußteils vorgesehen sind. Dabei werden die Öffnungsbewegungen durch die Schwerkraft unterstützt.

Die erfindungagemäße Durchreichevorrichtung kann ferner so ausgebildet sein, daß im Verschlußteil zur Begrenzung der Bewegungsbahn der Tragstange zwei Anschläge vorgesehen sind, welche deren höchste und deren tiefste Stellung definieren . In der höchsten Stellung der Tragstange ist die Platte in geschlossener Stellung am weitesten in die Aufnahmenut eingeschoben oder sie kann in geöffneter Stellung auf dem Griff ruhen.

Die erfindungsgemäße Durchreichevorrichtung kann ferner so ausgebildet sein, daß der Griff zwei parallele Wangen und eine von den Wangen gehaltene Griffstange hat, wobei die Schwenkachse und die Tragstange in den Wangen gelagert sind. Dadurch ergibt sich ein besonders einfacher, zuverlässig arbeitender Aufbau.

Die erfindungsgemäße Durchreichevorrichtung kann ferner so ausgebildet sein, daß der Griff zu seiner Arretierung mit mindestens einem lösbaren, in den Verschlußteil einrastenden Sicherungsbolzen versehen ist. Es ist somit möglich, den Griff und damit verbunden die Position der Platte in jeder gewünschten Stellung, z.B. in der völlig geschlossenen und einer teilweise geöffneten Sprechstellung, zu fixieren.

Die erfindungsgemäße Durchreichevorrichtung kann ferner so ausgebildet sein, daß der Sicherungsbolzen bzw. die Sicherungsbolzen an einer Wange oder an den beiden Wangen des Griffes festgelegt sind.
Daraus ergeben sich insbesondere hinsichtlich der Handhabung Vorteile.

Die erfindgungsgemäße Durchreichevorrichtung kann ferner so ausgebildet sein, daß jeder Sicherungsbolzen in Richtung auf seine Sperrstellung federbeaufschlagt ist. Somit kann selbsttätig ein Einrasten in die nächstliegende gesicherte Position herbeigeführt werden.

Die erfindungsgemäße Durchreichevorrichtung kann ferner so ausgebildet sein, daß jeder Sicherungsbolzen mit einem Entsicherungshebel versehen ist. Mittels eines solchen Hebels, der vorzugsweise am Grift angeordnet ist, kann auf einfache Weise ein Lösen der Sicherungsbolzen und damit eine Bewegung des Griffs ermöglicht werden.

Die erfindungsgemäße Durchreichevorrichtung kann ferner so ausgebildet sein, daß die Sicherungsbolzen mit einem gemeinsamen Entsicherungshebel versehen sind. Auf diese Weise wird die Handhabung weiter vereinfacht. Sie ist dann auch mit nur einer Hand ohne weiteres durchführbar.

Die erfindungsgemäße Durchreichevorrichtung kann ferner so ausgebildet sein, daß der Griff bei geöffneter Platte eine Auflage für diese bildet. Es ergibt sich auf diese Weise eine feste Auflage für die Platte. so daß diese besonders gut zum Auflegen beim Schreiben und dergleichen verwendet werden kann.

Schließlich kann die erfindungsgemäße Durchreichevorrichtung so ausgebildet sein, daß sie eine schwenkbar an dem Verschlußteil abgestützte undurchsichtige, die Durchreicheöffnung überdeckende Verschlußplatte hat. Mittels dieses Verschlußteils kann jeder Durchblick durch die Durchreicheöffnung versperrt werden.

Im folgenden Teil der Beschreibung ist eine Ausführungsform der erfindungsgemäßen Durchreichevorrichtung anhand von Zeichnungen beschrieben. Es zeigt:
- Fig.1:: eine Draufsicht auf die Innenseite einer Ausführungsform der erfindungsgemäßen Durchreichevorrichtung mit geöffneter Verschlußplatte,
- Fig.2:: einen Schnitt nach der Linie 2-2 in Fig.1, wobei zusätzlich der Griff gestrichelt in seiner hochgestellten Position dargestellt ist,
- Fig.3:: einen Schnitt nach der Linie 2-2 in Fig. 1, wobei sich die transparente Platte und die Verschlußplatte in geschlossener Stellung befinden und
- Fig.4:: einen Teilschnitt betreffend die Anordnung eines Sicherungsbolzens an einer Wange des Griffs.

Die in den Figuren dargestellte Ausführungsform der erfindungsgemäßen Durchreichevorrichtung hat einen Rahmenteil 1 und einen Verschlußteil 2. Der Rahmenteil 1 hat einen Schaft 3 und einen äußeren Flansch 4. Der Schaft 3 reicht durch eine Wand oder eine Tür 5 hindurch, auf deren Außenseite der Flansch 4 zur Anlage kommt. Auf der Innenseite der Tür 5 ist auf den Schaft 3 der Verschlußteil 2 aufgesetzt, so daß die Tür 5 auf dem Schaft 3 zwischen dem Flansch 4 und dem Verschlußteil 2 festgelegt ist.

Der Verschlußteil 2 hat in seinem oberen Bereich eine Aufnahmenut 6, deren unterer Bereich 7 nach außen erweitert ist und eine Anlageschulter 8 bildet.

Im unteren Bereich des Verschlußteils 2 sind zwei miteinander fluchtende Schwenkachsen 9 gelagert, an deren Stelle auch eine durchgehende Schwenkachse treten könnte. An den Seitenrändern des Verschlußteils 2 ist auf den vorstehenden Enden der Schwenkachsen 9 jeweils eine Wange 10 eines Griffs 11 gelagert. Parallel zu den Schwenkachsen 9 verläuft eine Tragstange 12, die durchgehend von einer Wange 10 zur anderen führt. Im unteren Bereich des Verschlußteils 2 ist eine Ausnehmung 13 für die Bewegungsbahn der Tragstange 12 ausgespart. Diese Ausnehmung 13 bildet einen oberen Anschlag 14 und einen unteren Anschlag 15 für die Tragstange 12. Auf der Tragstange 12 sind die beiden Enden eines U-förmig ausgebildeten Verbindungselements 16 schwenkbar angeordnet, dessen Steg 17 mit einer Platte 18 aus einem transparenten, schlagfesten Material verbunden ist.

Der Griff 11 hat eine parallel zu den Schwenkachsen 9 und der Tragstange 12 verlaufende Griffstange 20, welche die beiden Wangen 10 miteinander verbindet.

Auf den Wangen 10 ist ein Sicherungsbolzen 21 festgelegt, der in einem Gehäuse 22 sitzt und in Richtung auf die gesperrte Stellung federbeaufschlagt ist. In der in Fig. 4 dargestellten Stellung greift der Sicherungsbolzen 21 in eine Bohrung 23 des Verschlußteils 2 ein. Mittels eines Entsicherungshebels 24 kann diese Sperrstellung, die den Griff 11 in der vollkommen geschlossenen und/oder teilweise geöffneten Stellung der Platte 18 sichern kann, gelöst werden, so daß der Griff 11 wieder bewegt werden kann.

Es können weitere Bohrungen für den Sicherungsbolzen 21 im Verschlußteil 2 vorgesehen sein, um den Griff 11 und damit die Platte 18 in weiteren Stellungen sicher zu halten.

Wie Fig. 1 zeigt, sind bei der dargestellten Ausführungsform beide Wangen 10 mit entsprechenden Sicherungsbolzen 21 ausgerüstet.

Im oberen Bereich des Verschlußteils 2 ist um eine Achse 26 schwenkbar eine Verschlußplatte 27 gelagert, welche die Platte 18 überdeckt.

Fig. 3 zeigt die Durchreichevorrichtung in völlig geschlossener Stellung. Zum Öffnen wird zunächst die Verschlußplatte 27 um die Achse 26 nach oben geschwenkt. Es ist nun die Sicht durch die transparente Platte 18 hindurch frei. Diese Platte 18 befindet sich in ihrer völlig geschlossenen Position. Wird nun der Griff 11 in den Zeichnungen entgegen dem Uhrzeigersinn bewegt, so bewegt sich die Tragstange 12 auf einer Kreisbahn abwärts. Damit sinkt auch die Platte 18 nach unten und entfernt sich von ihrer Anlage. Das Absinken der Platte 18 kann soweit erfolgen, bis diese Platte an der Anlageschulter 8 anliegt. In dieser Position ist die Verständigung durch die Durchreichevorrichtung hindurch möglich.

Soll nun die Durchreichevorrichtung ganz geöffnet werden, so wird der Griff 11 weiter entgegen dem Uhrzeigersinn bewegt, bis schließlich die Tragstange 12 an ihrem unteren Anschlag 15 anliegt. Die Platte 18 hat somit ihre tiefste Stellung erreicht. Sie kann nun im Uhrzeigersinn um die Schwenkachsen 9 geschwenkt werden und gelangt schließlich in die in Fig. 2 dargestellte Position, in der sie auf der Griffstange 20 aufliegt.

## Patentansprüche

1. Durchreichevorrichtung zum Einsetzen in Türen oder Wände, mit einem in eine Öffnung einer Tür oder einer Wand einsetzbaren Rahmenteil (1) und einem damit verbundenen Verschlußteil (2) mit einer Durchreicheöffnung, **dadurch gekennzeichnet**, daß der Verschlußteil (2) eine schlagfeste transparente Platte (18), eine Aufnahmenut (6) zur Aufnahme eines Randes dieser Platte (18) und an dem gegenüberliegenden Rand der Platte (18) einen um eine zu den beiden Rändern parallele, im Verschlußteil (2) gelagerte Schwenkachse (9) schwenkbaren Griff (11) hat, der mit Abstand von der Schwenkachse (9) eine parallel dazu verlaufende Tragstange (12) trägt, auf der ein mit dem benachbarten Rand der Platte (18) verbundenes Verbindungselement (16) schwenkbar angeordnet ist.

2. Durchreichevorrichtung nach Anspruch 1, dadurch gekennzeichnet, daß die Aufnahmenut (6) im oberen und die Schwenkachse (9) im unteren Bereich des Verschlußteils (2) vorgesehen sind.

3. Durchreichevorrichtung nach Anspruch 1 oder 2, dadurch gekennzeichnet, daß im Verschlußteil (2) zur Begrenzung der Bewegungsbahn der Tragstange (12) zwei Anschläge (14,15) vorgesehen sind, welche deren höchste und deren tiefste Stellung definieren.

4. Durchreichevorrichtung nach einem der vorhergehenden Ansprüche, dadurch gekennzeichnet, daß der Griff (11) zwei parallele Wangen (10) und eine von den Wangen (10) gehaltene Griffstange (20) hat, wobei die Schwenkachse (9) und die Tragstange (12) in den Wangen (10) gelagert sind.

5. Durchreichevorrichtung nach einem der vorhergehenden Ansprüche, dadurch gekennzeichnet, daß der Griff (11) zu seiner Arretierung mit mindestens einem lösbaren, in den Verschlußteil (2) einrastenden Sicherungsbolzen (21) versehen ist.

6. Durchreichevorrichtung nach Anspruch 5, dadurch gekennzeichnet, daß der Sicherungsbolzen (21) bzw. die Sicherungsbolzen an einer Wange oder an den beiden Wangen (10) des Griffes (11) festgelegt sind.

7. Durchreichevorrichtung nach Anspruch 5 oder 6, dadurch gekennzeichnet, daß jeder Sicherungsbolzen (21) in Richtung auf seine Sperrstellung federbeaufschlagt ist.

8. Durchreichevorrichtung nach einem der Ansprüche 5 bis 7, dadurch gekennzeichnet, daß jeder Sicherungsbolzen (21) mit einem Entsicherungshebel (24) versehen ist.

9. Durchreichevorrichtung nach einem der Ansprüche 5 bis 7, dadurch gekennzeichnet, daß die Sicherungsbolzen (21) mit einem gemeinsamen Entsicherungshebel versehen sind.

10. Durchreichevorrichtung nach einem der vorhergehenden Ansprüche, dadurch gekennzeichnet, daß der Griff (11) bei geöffneter Platte (18) eine Auflage für diese bildet.

11. Durchreichevorrichtung nach einem der vorhergehenden Ansprüche, dadurch gekennzeichnet, daß sie eine schwenkbar an dem Verschlußteil (2) abgestützte undurchsichtige, die Durchreicheöffnung überdeckende Verschlußplatte (27) hat.

## Claims

1. Service hatch insertable in doors or walls, with a frame (1) insertable in an opening of a door or of a wall and a closing part (2) connected thereto and incorporating a service opening, **characterised in that** the closing part (2) has a shock-proof, transparent panel (18), a fixing slot (6) for fixing one edge of this panel (18) and, on the opposite edge of the panel (18), a hinged handle (11) which can be turned around a turning axle (9) parallel to the two edges, said handle bearing a support rod (12) at a distance from the turning axle (9), on which support rod a hinged connection element (16) connected to the neighbouring edge of the panel (18) is located.

2. Service hatch in accordance with Claim 1, characterised in that the fixing slot (6) is located in the upper section of the closing part and the turning axle (9) in the lower section of the closing part (2).

3. Service hatch in accordance with Claims 1 or 2, characterised in that two stops (14, 15) are provided in the closing part (2), to limit the path of movement of the support rod (12), said stops (14, 15) defining the highest and lowest position of the support rod (12).

4. Service hatch in accordance with one of the preceding Claims, characterised in that the handle (11) possesses two parallel side-pieces (10) and a handlebar (20) held by the side-pieces (10), with the turning axle (9) and the support rod (12) being installed on bearings in the side-pieces (10).

5. Service hatch in accordance with one of the preceding Claims, characterised in that the handle (11) is provided with at least one releasable locking bolt (21) which slots into the closing part (2) for the purpose of locking the position of the handle (11).

6. Service hatch in accordance with Claim 5, characterised in that the locking bolt (21) or locking bolts is/are fixed to a side-piece or to both side-pieces (10) of the handle (11).

7. Service hatch in accordance with Claim 5 or 6, characterised in that each locking bolt (21) is springloaded in the direction of its locked position.

8. Service hatch in accordance with one of Claims 5 to 7, characterised in that each locking bolt (21) is provided with a release lever (24).

9. Service hatch in accordance with one of Claims 5 to 7, characterised in that the locking bolts (21) are provided with one joint release lever.

10. Service hatch in accordance with one of the preceding Claims, characterised in that the handle (11) forms a rest for the panel (18) when the latter is open.

11. Service hatch in accordance with one of the preceding Claims, characterised in that it has a hinged, non-transparent closing panel (27) which is supported on the closing part (2) and which covers the service opening.

## Revendications

1. Passe-plat s'insérant dans des portes ou des murs composé d'un élément cadre (1) pouvant être inséré dans une ouverture d'une porte ou d'un mur, et d'un élément de fermeture (2) équipé d'une ouverture passe-plat, caractérisé en ce que l'élément de fermeture (2) présente une plaque transparente résistant aux chocs (18), une fente de réception (6) qui accueille cette plaque (18) et une poignée pivotante (11) située sur le côté opposé de cette plaque (18) tournant autour d'un axe de pivotement (9) situé dans l'élément de fermeture (2) et parallèle aux deux bords, poignée pivotante (11) qui comporte une tige de support (12) parallèle à cet axe de pivotement (9) mais séparée de celui-ci. Sur cette tige de support (12), un élément de liaison (16) attaché au bord voisin de la plaque (18) est fixé de manière pivotante.

2. Passe-plat selon la revendication 1, caractérisé en ce que la fente de réception (6) est prévue dans la partie supérieure de l'élément de fermeture (2) et l'axe de pivotement (9) dans la partie inférieure de celui-ci.

3. Passe-plat selon la revendication 1 ou 2, caractérisé en ce que deux butées (14,15) sont installées dans l'élément de fermeture (2) aux extrémités des rails de mouvement de la tige de support (12), butées (14,15) qui définissent la position la plus élevée et la plus basse de la dite tige (12).

4. Passe-plat selon l'une des revendications ci-dessus, caractérisé en ce que la poignée (11) possède deux coulisses parallèles (10) et une tige de préhension (20) maintenue par les coulisses (10), de sorte que l'axe de pivotement (9) et la tige de support (12) soient placés dans les coulisses (10).

5. Passe-plat selon l'une des revendications ci-dessus, caractérisé en ce que la poignée (11) est équipée d'au moins une goupille de fixation amovible (21) placée dans l'élément de fermeture (2) et servant de dispositif d'arrêt.

6. Passe-plat selon la revendication 5, caractérisé en ce que la ou les goupille(s) (21) est(sont) fixée(s) dans une coulisse ou dans les deux coulisses (10) de la poignée (11).

7. Passe-plat selon la revendication 5 ou 6, caractérisé en ce que chaque goupille (21) est poussée par un ressort dans la direction de sa position d'arrêt.

8. Passe-plat selon l'une des revendications de 5 à 7, caractérisé en ce que chaque goupille (21) est équipée d'un levier de déverrouillage (24).

9. Passe-plat selon l'une des revendications de 5 à 7, caractérisé en ce que les goupilles (21) sont équipées d'un levier de déverrouillage commun.

10. Passe-plat selon l'une des revendications ci-dessus, caractérisé en ce que la poignée (11) forme un support pour la plaque (18) lorsque celle-ci est ouverte.

11. Passe-plat selon l'une des revendications ci-dessus, caractérisé en ce qu'il possède une plaque de fermeture opaque pivotante (27) recouvrant l'ouverture du passe-plat et reposant sur l'élément de fermeture (2).
